# EUROPÄISCHE PATENTSCHRIFT

(11) **EP 0 182 329 B1**
(45) Veröffentlichungstag und Bekanntmachung des Hinweises auf die Patenterteilung: **12.08.1987**
(21) Anmeldenummer: 85114607.6
(22) Anmeldetag: 16.11.1985
(51) Int. Cl.: B65B 19/28

(54) **Vorrichtung zum Zuführen von Zigaretten zu einer Verpackungsstation**
Device for supplying cigarettes to a packaging station
Dispositif pour alimenter une machine d'emballage en cigarettes

(30) Priorität: 22.11.1984 DE 3442462
(43) Veröffentlichungstag der Anmeldung: 28.05.1986
(73) Patentinhaber: Maschinenfabrik Alfred Schmermund GmbH & Co., D-58285 Gevelsberg (DE)
(72) Erfinder: Oberdorf, Manfred, D-5820 Gevelsberg (DE)
(74) Vertreter: Sparing Röhl Henseler Patentanwälte

## Beschreibung

Die Erfindung betrifft eine Vorrichtung zum Zuführen von Zigaretten zu einer Verpackungsstation einer Zigarettenverpackungsmaschine mit einem Schacht, der durch Zwischenwände in einzelne Führungskanäle für einzeln übereinander angeordnete Zigaretten unterteilt ist, mit jedem Führungskanal zugeordneten Sensoren zum Prüfen der Qualität der jeweils vor dem Sensor befindlichen Zigarette, mit einer drehbaren, Aufnahmemulden aufweisenden Zigarettenüberführungseinrichtung, mit einer Auswerfeinrichtung, die von den Sensoren derart gesteuert ist, daß defekte Zigaretten aus der Zigarettenüberführungseinrichtung ausgeworfen werden, sowie mit unterhalb der Zigarettenüberführungseinrichtung angeordneten Führungskanälen.

Eine derartige Vorrichtung ist aus der EP-A-0 100 537 bekannt, bei der ein durch Zwischenwände in einzelne Führungskanäle unterteilter Schacht worgesehen ist, wobei in jedem Führungskanal ein Sensor zur Qualitätsprüfung der Zigaretten und unterhalb hiervon jeweils ebenfalls in dem jeweiligen Führungskanal eine Rolle angeordnet ist, die mit zwei gegenüberliegenden Aufnahmemulden für jeweils eine Zigarette versehen ist. Die Rollen überführen die einzelnen Zigaretten von dem oberen Abschnitt des jeweiligen Führungskanals in dessen unteren Abschnitt, wobei bei Vorliegen einer defekten Zigarette diese durch eine pneumatische Auswerfvorrichtung während der Drehung der Rolle aus der entsprechenden Mulde ausgeblasen wird, so daß die defekte Zigarette die darunter liegenden Abschnitte des Führungskanals nicht erreichen kann. Da am Ende der Führungskanäle einzelne Zigarettenlagen zur Bildung eines zu verpackenden Zigarettenblocks gebildet werden, müssen in den unteren Abschnitten der Führungskanäle immer genügend Zigaretten vorhanden sein, um dies zu ermöglichen. Da defekte Zigaretten unterschiedlich in den Führungskanälen anfallen, benötigt man eine individuelle Steuerung für die Rollen, um einen entsprechenden Füllstand in den unteren Abschnitten der jeweiligen Führungskanäle gewährleisten zu können. Trotzdem kann dies bei auftreten von mehreren defekten Zigaretten hintereinander zu Problemen führen. Außerdem ist diese Vorrichtung konstruktionsmäßig sehr aufwendig, zumal auch noch in jedem Führungskanal zwei Füllstandsanzeiger zum Steuern der Drehgeschwindigkeit der Rollen vorgesehen werden mussen.

Aufgabe der Erfindung ist es daher, eine Vorrichtung der eingangs genannten Art zu schaffen, die konstruktionsmäßig einfach ist und die Anlieferung einer ausreichenden Menge an nicht defekten Zigaretten gewährleistet.

Diese Aufgabe wird dadurch gelöst, daß die Zigarettenüberführungseinrichtung ein schrittweise drehbares Überführungsrad ist, das am Außenumfang Gruppen von axialen Aufnahmemulden aufweist, wobei die Führungskanäle des Schachtes korrespondierend zu den Aufnahmemulden über dem Außenumfang des Überführungsrades münden, daß eine Rückhalteeinrichtung, die während des Drehens des Überführungsrades die Führungskanäle verschließt, oder ein Schieber, der während des Stillstandes des Überführungsrades die unterste Lage der Zigaretten aus dem Schacht in das Überführungsrad überschiebt, vorgesehen und daß zwischen dem Überführungsrad und den Führungskanälen ein Zigarettentrichter angeordnet ist.

Hierdurch werden die Zigaretten gruppenweise am unteren Ende der Führungskanäle von Gruppen von Aufnahmemulden eines Überführungsrades aufgenommen, das intermittierend gedreht wird, so daß in einer Stillstandposition des Überführungsrades defekte Zigaretten ausgeworfen werden können, während die verbliebenen nicht defekten Zigaretten in einen unterhalb des Überführungsrades angeordneten Zigarettentrichter fallen, der in üblicher Weise ausgeführt ist und aus dem die nicht defekten Zigaretten dann zur Bildung von Zigarettenlagen und Zigarettenblocks entnommen werden. Während der Drehung des Überführungsrades werden die am unteren Ende der Führungskanäle des Schachtes befindlichen Zigaretten durch eine Rückhalteeinrichtung zurückgehalten, so daß das Überführungsrad in die nächste Position gedreht werden kann, in der die nächste Gruppe won Aufnahmemulden unterhalb der Führungskanäle angeordnet ist, worauf die Rückhalteeinrichtung inaktiviert wird, so daß aus sämtlichen Führungskanälen die jeweils unterste Zigarette von den entsprechenden Aufnahmemulden des Führungsrades aufgenommen werden kann.

Eine derartige Vorrichtung kann auch nachträglich bei üblichen Zigarettentrichtern ohne weiteres montiert werden.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch eine Vorrichtung zum Zuführen won Zigaretten zu einer Verpackungsstation einer Zigarettenverpackungsmaschine in Frontansicht und teilweise im Schnitt.
Fig. 2 zeigt die Vorrichtung won Fig. 1 seitlich im Schnitt.
Fig. 3 bis 4 zeigen ähnlich wie die Figuren 1 und 2 eine weitere Ausführungsform der Vorrichtung.

Die dargestellte Vorrichtung umfaßt einen Zuführgurt 10; über den Zigaretten 11 quer zu ihrer Axialrichtung einem Zuführtrichter 12 zugeführt werden. Unterhalb des Zuführtrichters 12 befindet sich ein Schacht 13, der durch Zwischenwände 14 in einzelne Führungskanäle 15 unterteilt ist, wobei jeder Führungskanal 15 eine Breite entsprechend dem Zigarettendurchmesser und eine Tiefe entsprechend der Zigarettenlänge aufweist, so daß in jedem Führungskanal 15 die Zigaretten 11 einzeln übereinander in einer Reihe angeordnet sind. überhalb der Zwischenwände 14 befinden sich Rüttelrollen 16, die zur Unterstützung des Eintretens der Zigaretten 11 in die Führungskanäle 15 dienen. Am unteren Ende jedes Führungskanals 15 sind jeweils zwei Sensoren 17 in der Wandung des Schachtes 13 angeordnet, die zum Prüfen der jeweils axial hierzu ausgerichteten Zigarette 11 dienen. Insbesondere handelt es sich bei den Sensoren 17 um optische Sensoren. Die Sensoren 17 sind derart angeordnet, daß die Zigaretten nacheinander in eine axial ausgefluchtete Stellung mit den Sensoren 17 gelangen, wgl. Fig. 2.

Unterhalb des Schachtes 13 befindet sich ein Überführungsrad 18, das an seinem Außenumfang in Axialrichtung angeordnete Aufnahmemulden 19 aufweist, die zu Gruppen in einer Anzahl entsprechend der Anzahl der Führungskanäle 15 angeordnet sind. Die Aufnahmemulden 19 besitzen eine Tiefe, die dem Durchmesser der Zigaretten 11 entspricht. Die Führungskanäle 15 des Schachtes 13 münden über dem Außenumfang des Überführungsrades 18 korrespondierend zu den Aufnahmemulden 19. Das Überführungsrad 18 ist mit einem Schrittschaltantrieb gekoppelt, so daß es bei der dargestellten Ausführungsform um jeweils 90° durch den Schrittschaltantrieb schrittweise weitergeschaltet wird.

Wenn das Überführungsrad 18 über eine Gruppe won Aufnahmemulden 19 aus den Führungskanälen 15 Zigaretten 11 aufgenommen hat, wird es um 90° weitergeschaltet, in welcher Stellung dann Auswerfer 20 defekte Zigaretten auswerfen. Die Auswerfer 20 sind mit den Sensoren 17 derart gekoppelt, daß der jeweilige Sensor 17, der eine defekte Zigarette 11 feststellt, den entsprechenden Auswerfer 20 ansteuert, so daß dieser die defekte Zigarette 11 auswirft. Bei den Auswerfern 20 kann es sich um Ausschieber oder pneumatische Auswerfer, die die defekten Zigaretten ausblasen, oder dergleichen handeln.

Die nicht defekten Zigaretten 11 verbleiben in den Aufnahmemulden 19 des Überführungsrades 18 und fallen beim nächsten Weiterschalten des Überführungsrades 18 um 90° in einen Zigarettentrichter 21, der unterhalb des Überführungsrades 18 angeordnet ist. Von dort gelangen die Zigaretten 11 in einen durch Zwischenwände 22 in Führungskanäle 23 unterteilten Schacht 24, aus dem einzelne Zigarettenlagen mittels eines Ausschiebers 25 entnommen werden. Am Eingang des trichterförmigen Schachts 24 sind ebenfalls Rüttelrollen 26 angeordnet, die ebenfalls das Vereinzeln der Zigaretten 11 zum Eintreten in die Führungskanäle 23 erleichtern.

Eine schematisch dargestellte Rückhalteeinrichtung 27 dient dazu, während des Weiterschaltens des Überführungsrades 18 die Zigaretten 11 in den Führungskanälen 15 zurückzuhalten, damit beim Weiterschalten des Überführungsrades 18 die aufeinanderfolgenden Aufnahmemulden 19 nicht nacheinander aus dem in Drehrichtung ersten Führungskanal 15 und daher nicht aus den anderen Führungskanälen 15 Zigaretten gefüllt werden, sondern daß die Rückhalteeinrichtung 27 die Zuführungskanäle 15 erst freigibt, wenn gewährleistet ist, daß aus allen Führungskanälen 15 in jeweils eine darunter befindliche Aufnahmemulden 19 des Überführungsrades 18 eine Zigarette entnommen wird.

Die Rückhalteeinrichtung kann als gabelförmiger Hebel 28 ausgebildet sein, dessen dem Schacht 13 zugewandte Seite entsprechend dem Radius des Überführungsrades 18 gekrümmt ist, während der Anlenkungspunkt 29 des Hebels 28 derart angeordnet ist, daß diese kreisförmig gekrümmte Seite des Hebels 28 zwischen einer Stellung, in der die kreisförmig gekrümmte Seite des Hebels 28 an der Unterseite der Führungskanäle 15 anliegt und diese daher verschließt, und einer Stellung verschwenkbar ist, in der der Hebel 28 won der Unterseite des Schachtes 13 weggeschwenkt ist und die Aufnahmemulden 19 des Überführungsrades 18 freigibt, so daß die Zigaretten in die Aufnahmemulden 19 eintreten können. Hierbei ist es zweckmäßig, wenn die Gruppen won Aufnahmemulden 19 um jeweils einen Kreisabschnitt 30 voneinander getrennt sind, dessen Länge der Kreisabschnittlänge entspricht, auf der eine Gruppe won Aufnahmemulden 19 angeordnet ist. Wenn die Abschnitte 30 kürzer sein sollen, um ein kleineres Überführungsrad 18 zu erhalten, wäre der Hebel 28 derart auszubilden, daß er fortschreitend die Führungskanäle 15 an ihrem unteren Ende werschließt.

Die Rückhalteeinrichtung 27 kann auch aus (gegebenenfalls gabelförmigen) Kreissegmenten entsprechend der Anzahl der Gruppen von Aufnahmemulden 19 bestehen, wobei die Kreissegmente zur Drehachse des Überführungsrades 18 federvorgespannt und derart nockengesteuert sind, daß beim Weiterschalten des Überführungsrades 18 das in den Bereich der Führungskanäle 15 gelangende Kreissegment gegen die Federvorspannung nach außen gedrückt wird, so daß es mit dem Außenumfang des Überführungsrades 18 fluchtet und auf diese Weise die Führungskanäle 15 bis zum Stillstand des Überführungsrades verschließen kann, worauf das entsprechende Kreissegment durch die Federkraft in seine zurückgezogene Ausgangsstellung zurückgeführt wird, so daß jeweils eine Zigarette 11 aus jeweils einem Führungskanal 15 in eine Aufnahmemulde 19 des Überführungsrades 18 gelangen kann.

Anstatt mit mehreren Kreissegmenten zu arbeiten, kann man auch ein Kreissegment verwenden, vas jeweils entgegen der Drehrichtung des Überführungsrades 18 um eine Kreisbogenlänge (die der Kreisbogenlänge einer Gruppe von Aufnahmemulden 19 entspricht), zurückgedreht wird, um dann zusammen mit dem Überführungsrad 18 mit dessen Außenumfang fluchtend in die Position unterhalb des Schachtes 13 in Drehrichtung des Überführungsrades 18 gedreht zu werden, in welcher Position dann das Kreissegment die Aufnahmemulden 19 freigibt.

Die Zigaretten 11 können auf dem Weg von den Führungskanälen 15 zu dem Trichter 21 entlang den Auswerfern 20 mechanisch durch eine kreisbogenförmige Wandung 31 in den Aufnahmemulden 19 gehalten werden, die sich von dem Schacht 13 zu dem Trichter 21 erstrecken. Die Aufnahmemulden 19 können jedoch auch mit Saugluft beaufschlagt und auf diese Weise gehalten werden, wobei es dann insbesondere möglich ist, in der Abgabestellung der Aufnahmemulden 19 oberhalb des Trichters 21 nur die Saugluft für die nicht defekten Zigaretten 11 abzuschalten, so daß diese in den Trichter 21 fallen, während die defekten Zigaretten 11 in einer der beiden weiteren Stellungen des Überführungsgrades 18 durch Abschalten der Saugluft aus den Aufnahmemulden 19 herausfallen, um dann entfernt zu werden. In diesem Fall dient dann das Abschalten der Saugluft zum Auswerfen von defekten Zigaretten.

In dem Zuführtrichter 21 befindet sich zweckmäßigerweise ein Füllstandsregler 32, der bewirkt, daß bei Unterschreiten des hierdurch angezeigten Füllstandes das Überführungsrad 18 zum Zuliefern von weiteren Zigaretten in Betrieb gesetzt wird.

Bei der in den Figuren 3 und 4 dargestellten Ausführungsform sind der Schacht 13 und der Zigarettentrichter 21 um etwa eine Zigarettenlänge versetzt zueinander angeordnet, wobei bodenseitig zum Schacht 13 ein hin- und herbeweglicher Schieber 33 angeordnet ist, der entsprechend dem Radius des Überführungsrades 18 gekrümmt ist und die unterste Lage von Zigaretten 11 aus dem Schacht 13 in das oberhalb des Zigarettentrichters 21 befindliche Überführungsrad 18 überschiebt, so daß die Zigaretten 11 in den Aufnahmemulden 19 des Überführungsrades 18 nicht unter den nachdrückenden Zigaretten 11 im Schacht 13 weggedreht werden müssen.

Die Zahl der Führungskanäle 15 im Schacht 13 kann größer sein als die Zahl derjenigen des Schachtes 24, so daß es möglich ist, das Überführungsrad 18 entsprechend langsam laufen zu lassen. Wenn der Zigarettentrichter 21 entsprechend breit ausgeführt ist, können auch zwei oder mehrere Überführungsräder 18 mit entsprechenden zugehörigen Schächten 13 vorgesehen sein, so daß zum Prüfen und Auswerfen zusätzliche Zeit zur Verfügung steht.

## Patentansprüche

1. Vorrichtung zum Zuführen von Zigaretten (11) zu einer Verpackungsstation einer Zigarettenverpackungsmaschine mit einem Schacht (13), der durch Zwischenwände (14) in einzelne Führungskanäle (15) für einzeln übereinander angeordnete Zigaretten (11) unterteilt ist, mit jedem Führungskanal (15) zugeordneten Sensoren (17) zum Prüfen der Qualität der jeweils vor dem Sensor (17) befindlichen Zigarette (11), mit einer drehbaren Aufnahmemulden (19) aufweisenden Zigarettenüberführungseinrichtung (18), mit einer Auswerfeinrichtung (20), die won den Sensoren (17) derart gesteuert ist, daß defekte Zigaretten (11) aus der Zigarettenüberführungseinrichtung ausgeworfen werden, sowie mit unterhalb der Zigarettenüberfühungseinrichung (18) angeordneten Führungskanälen (23) dadurch gekennzeichnet, daß die Zigarettenüberführungseinrichtung ein schrittweise drehbares Überführungsrad (18) ist, das am Außenumfang Gruppen von axialen Aufnahmemulden (19) aufweist, wobei die Führungskanäle (15) des Schachtes (13) korrespondierend zu den Aufnahmemulden (19) über dem Außenumfang des Überführungsrades (18) münden, daß eine Rückhalteeinrichtung (27), die während des Drehens des Überführungsrades (18) die Führungskanäle (15) verschließt, oder ein Schieber (33), der während des Stillstandes des Überführungsrades (18) die unterste Lage der Zigaretten (11) aus dem Schacht (13) in das Überführungsrad (18) überschiebt, vorgesehen und daß zwischen dem Überführungsrad (18) und den Führungskanälen (23) ein Zigarettentrichter (21) angeordnet ist.

2. Vorrichtung nach Anspruch 1, dadurch gekennzeichnet, daß die Rückhalteeinrichtung (27) ein kreisförmiges Segment aufweist, das zwischen einer Stellung, in der das kreisförmige Segment mit dem Außenumfang des Überführungsrades (18) unterhalb der Führungskanäle (15) fluchtet, und einer zurückgezogenen Stellung, in der das kreisförmige Segment die Aufnahmemulden (19) unterhalb der Führungskanäle (15) freigibt, beweglich ist.

3. Vorrichtung nach Anspruch 1 oder 2, dadurch gekennzeichnet, daß die Rückhalteeinrichtung (27) einen schwenkbaren Hebel umfaßt.

4. Vorrichtung nach Anspruch 3, dadurch gekennzeichnet, daß die Gruppen von axialen Aufnahmemulden (19) am Außenumfang des Überführungsrades (18) durch Kreisabschnitte (20) getrennt sind, deren Länge gleich der Kreisabschnittlänge der Gruppen der axialen Aufnahmemulden (19) ist.

5. Vorrichtung nach Anspruch 2, dadurch gekennzeichnet, daß jeder Gruppe von axialen Aufnahmemulden ein senkrecht zur Axialrichtung des Überführungsrades (18) bewegliches Kreissegment zugeordnet ist.

6. Vorrichtung nach Anspruch 2, dadurch gekennzeichnet, daß ein senkrecht zur Axialrichtung des Überführungsrades (18) hin-und herbewegliches Kreissegment vorgesehen ist, das entgegen der Drehrichtung des Überführungsrades (18) zurück drehbar ist.

7. Vorrichtung nach einem der Ansprüche 1 bis 5, dadurch gekennzeichnet, daß zwischen dem Schacht (13) und dem Zigarettentrichter (21) eine kreisbogenförmige Führung (31) entlang des Umfangs des Überführungsrades (18) vorgesehen ist.

8. Vorrichtung nach einem der Ansprüche 1 bis 7, dadurch gekennzeichnet, daß die Aufnahmemulden (19) mittels Saugluft beaufschlagbar sind.

9. Vorrichtung nach Anspruch 8, dadurch gekennzeichnet, daß die Saugluftbeaufschlagung der Aufnahmemulden (19) durch die Sensoren (17) steuerbar ist.

10. Vorrichtung nach einem der Ansprüche 1 bis 9, dadurch gekennzeichnet, daß in dem Zigarettentrichter (21) eine Füllstandskontrolle (32) vorgesehen ist.

## Claims

1. A device for feeding cigarettes (11) to a packing station of a cigarette packing machine comprising a shaft (13) which is divided by partition walls (14) into separate guide channels (15) for cigarettes (11) one on top of another, sensors (17) associated with each guide channel (15) for checking the quality of each cigarette (11) located at the sensor (17), a cigarette transfer unit (18) having rotatable receiver troughs (19), an ejection unit (20) controlled by the sensors (17) in such a way that defective cigarettes (11) are ejected from the cigarette transfer unit, and guide channels (23) positioned underneath the cigarette transfer unit (18), characterised in that the cigarette transfer unit is a stepwise rotatable transfer wheel (18) which has groups of axial receiver troughs (19) on the outer circumference. the outlets of the guide channels (15) of the shaft (13) corresponding to the receiver troughs (19) on the outer circumference of the transfer wheel (18), in that a retaining unit (27), which closes the guide channels during rotation of the transfer wheel (18), or a slide (33), which when the transfer wheel is at a standstill pushes the lowermost layer of cigarettes (11) out of the shaft (13) into the transfer wheel (18) is provided, and in that a cigarette hopper (21) is positioned between the transfer wheel (18) and the guide channels (23).

2. A device according to claim 1, characterised in that the retaining unit (27) has a circular segment which is movable between a position, in which the circular segment is aligned with the outer circumference of the transfer wheel (18) underneath the guide channels (15), and a retracted position, in which the circular segment clears the receiver troughs (19) underneath the guide channels (15).

3. A device according to claim 1 or 2, characterised in that the retaining unit (27) comprises a pivotable lever.

4. A device according to claim 3, characterised in that the groups of axial receiver troughs (19) on the outer circumference of the transfer wheel (18) are separated by circular arcs (20), the length of which is equal to the circular arc length of the groups of axial receiver troughs (19).

5. A device according to claim 2, characterised in that a circular segment movable at right angles to the axial direction of the transfer wheel (18) is associated with each group of axial receiver troughs.

6. A device according to claim 2, characterised in that a circular segment movable backwards and forwards at right angles to the axial direction of the transfer wheel (18) is provided, which segment can rotate backwards counter to the direction of rotation of the transfer wheel (18).

7. A device according to one of claims 1 to 6, characterised in that a circularly curved guide (31) is provided along the circumference of the transfer wheel (18) between the shaft (13) and the cigarette hopper (21).

8. A device according to one of claims 1 to 7, characterised in that suction air can be admitted to the receiver troughs (19).

9. A device according to claim 8, characterised in that the suction air admission to the receiver troughs (19) can be controlled by the sensors (17).

10. A device according to one of claims 1 to 9, characterised in that a filling level monitor (32) is provided in the cigarette hopper (21).

## Revendications

1. Dispositif pour l'alimentation de cigarettes (11) dans un poste de conditionnement d'une machine de conditionnement de cigarettes, comportant une gaine verticale (13) qui est divisée par des cloisons intermédiaires (14) en canaux de guidage individuels (15) pour des cigarettes superposées une à une (11), des capteurs (17) correspondant à chaque canal de guidage (15) pour le contrôle de la qualité de la cigarette (11) qui se trouve en face du capteur (17), un dispositif rotatif de convoyage de cigarettes (18) portant des cavités réceptrices (19), un dispositif d'éjection (20) commandé par les capteurs (17) de manière que les cigarettes défectueuses (11) soient éjectées du dispositif de convoyage de cigarettes, ainsi que des canaux de guidage (23) disposés en-dessous du dispositif de convoyage de cigarettes (18), caractérisé en ce que le dispositif de convoyage de cigarettes est une roue de transfert (18) tournant pas à pas et présentant sur son pourtour des groupes de cavités périphériques axiales (19), les canaux de guidage (15) de la gaine (13) débouchant sur le pourtour de la roue de transfert (18) de façon à coïncider avec les cavités réceptrices (19), en ce qu'il est prévu, soit un dispositif de retenue (27) qui obture les canaux de guidage (15) pendant la rotation de la roue de transfert (18), soit un volet (33) qui chasse la couche inférieure de cigarettes (11) de la gaine (13) dans la roue de transfert (18) et en ce qu'une trémie à cigarettes (21) est interposée entre la roue de transfert (18) et les canaux de guidage (23).

2. Dispositif selon la revendication 1, caractérisé par le fait que le dispositif de retenue (27) présente un segment circulaire mobile entre une position dans laquelle le segment circulaire est au niveau de la périphérie de la roue (18) en-dessous des canaux (15) et une position rétractée dans laquelle le segment circulaire libère les cavités réceptrices (19) en-dessous des canaux de guidage (15).

3. Dispositif selon la revendication 1 ou 2, caractérisé par le fait que le dispositif de retenue (27) est constitué par un levier pivotant.

4. Dispositif selon la revendication 3, caractérisé par le fait que les groupes de cavités réceptrices axiales (19) présentes sur la périphérie de la roue de transfert (18) sont séparés par des secteurs circulaires (20) dont la longueur est égale à celle des secteurs circulaires des groupes de cavités réceptrices axiales (19).

5. Dispositif selon la revendication 2, caractérisé par le fait qu'à chaque groupe de cavités axiales réceptrices correspond un segment circulaire mobile perpendiculairement au sens axial de la roue de transfert (18).

6. Dispositif selon la revendication 2, caracterisé par le fait qu'il est prévu un segment circulaire mobile à va-et-vient perpendiculairement à la direction axiale de la roue de transfert (18), ce segment pouvant pivoter en arrière dans le sens opposé à la rotation de la roue (18).

7. Dispositif selon l'une des revendications 1 à 6, caractérisé par le fait qu'un guidage circulaire (31) est prévu entre la gaine (13) et la tremie à cigarettes (21) sur la périphérie de la roue de transfert (18).

8. Dispositif selon l'une des revendications 1 à 7, caractérisé par le fait que les cavités réceptrices (19) peuvent être mises en dépression.

9. Dispositif selon la revendication 8, caractérisé par le fait que la mise en dépression des cavités réceptrices (19) peut être commandée par les capteurs (17).

10. Dispositif selon l'une des revendications 1 à 9, caractérisé par le fait qu'un contrôle de niveau (32) est prévu dans la trémie à cigarettes (21).
